# EUROPÄISCHE PATENTSCHRIFT

(11) **EP 2 944 243 B1**
(45) Veröffentlichungstag und Bekanntmachung des Hinweises auf die Patenterteilung: **26.04.2017**
(21) Anmeldenummer: 15166359.8
(22) Anmeldetag: 05.05.2015
(51) Int. Cl.: A47L 9/04, A47L 9/28, A47L 9/30

(54) **BODENPFLEGEGERÄT**
FLOOR CLEANING DEVICE
APPAREIL D'ENTRETIEN DU SOL

(30) Priorität: 06.05.2014 DE 102014006680; 08.07.2014 DE 102014010151; 06.11.2014 DE 102014016472
(43) Veröffentlichungstag der Anmeldung: 18.11.2015
(73) Patentinhaber: Stein & Co. GmbH, D-42553 Velbert (DE)
(72) Erfinder: Stein, Thomas, 42553 Velbert (DE); Boll, Hartmut, 42555 Velbert (DE)
(74) Vertreter: Marschall, Stefan

(56) Entgegenhaltungen:
- DE-A1- 3 204 272
- US-A1- 2012 324 674

## Beschreibung

Die Erfindung bezieht sich auf ein Bodenpflegegerät als Bürststaubsauger mit einem dem Boden zugewandten Bürstvorsatz zur Aufnahme mindestens einer angetriebenen Bürstwalze mit einer Überlastsicherung, wobei der Bürstvorsatz über ein verschwenkbares Verbindungselement als Anschlussstutzen für ein aufsetzbares Führungselement als Handhabe mit Handgriff und Staubsammelvorrichtung über korrespondierende Anschlüsse verbindbar ist, wobei mindestens ein elektrischer Motor als Antrieb für ein Sauggebläse sowie als Antrieb für die Bürstwalze angeordnet ist, und wobei der Bürstwalze eine Einheit zur Drehmomenterfassung zugeordnet ist und eine Abschaltung des Antriebs über einen durch die Drehmomenterfassung gesteuerten Schalter bei Überschreiten einer Drehmomentschwelle bei Überlast erfolgt.

Es ist bekannt, Sicherheitsvorrichtungen für Bürststaubsauger auszubilden, die bei Überlast und Blockieren der angetriebenen Bürstwalze eine mechanische oder elektronische Entkopplung durchführen. Hierbei ist vorgesehen, entweder durch Rutschen eines kraftschlüssig angeordneten Riemens zum Antrieb durch eine eingebaute Rutsch- oder Ratschenkupplung mit einer Steuerung, die die die Leistung des Antriebs überwacht, eine elektronische Abschaltung vorzunehmen oder über eine Drehmomentmessung und -auswertung durch Mikrocontroller mit anschließender elektronisch ausgelöster Abschaltung des elektrischen Antriebs eine elektronische Abschaltung vorzunehmen. Insbesondere bei Geräten mit nur einem Motor für Gebläse und Bürstantrieb ist dieses nur sehr aufwendig und kostenintensiv zu lösen, um eine lange Standfestigkeit und Betriebssicherheit zu gewährleisten. Zusätzlich besteht der Mangel, dass neben den gesteuerten Abschaltvorrichtungen immer ein zusätzlicher Schalter als Hauptschalter erforderlich und ein relativ großer Aufwand für elektronische Steuerungen gegeben ist. Druckschriftlich ist ein beispielhaftes Bodenpflegegerät in der US 5 056 175 A der Anmelderin gezeigt. Weiterer Stand der Technik ist aus der US 2012/0324674 A1 und aus der DE 32 04 272 A1 bekannt.

Die Aufgabe der Erfindung ist es, für gattungsgemäße Bürststaubsauger mit einer Abschaltung bei Überlast eine Schaltungsanordnung mit einem innenliegenden elektrischen Schalter zu ermöglichen und eine mechanische Schaltmöglichkeit für eine Ein-Aus-Position von außen zu gewährleisten.

Die Lösung dieser Aufgabe erfolgt erfindungsgemäß dadurch, dass ein bewegliches federgespanntes Steuerelement einen elektrischen Schalter betätigt und in der gespannten Position einrastet, wobei ein außenliegendes Betätigungselement mit dem Steuerelement gekoppelt ist und das Steuerelement durch Bedienung des Betätigungselementes einrastet und der elektrische Schalter in der gespannten Position geschlossen und in der entspannten Position geöffnet ist sowie die Einheit zur Drehmomenterfassung ein mechanisches Auslöseelement steuert und die Rastung des Steuerelements freigibt, wobei die Federspannung das Steuerelement bewegt und den elektrischen Schalter öffnet.

Damit ist es möglich, den elektrischen Schalter durch ein am Bürstvorsatz angeordnetes außenliegendes mechanisches Betätigungselement zu schalten und unabhängig hiervon bei Überlastabschaltung das Betätigungselement in eine Aus-Position einzustellen.

Hierbei ist vorgesehen, dass im eingerasteten Zustand des Steuerelements durch Bedienung des Betätigungselements die Rastung lösbar ist.

Weiterhin wird vorgeschlagen, dass das federgespannte Steuerelement in einer ortsfesten Führung angeordnet ist und das Steuerelement mit dem Betätigungselement über ein Koppelelement verbunden ist.

Ferner wird vorgeschlagen, dass beide Endlagen des Betätigungselements als Ein- und Aus-Position ausgebildet sind.

Zusätzlich wird vorgeschlagen, dass das Steuerelement translatorisch gelagert ist.

Alternativ ist vorgesehen, dass das Steuerelement rotatorisch gelagert ist.

Eine vorteilhafte Anordnung besteht darin, dass die Anordnung zur Rastung als Kulissenelement im Steuerelement ausgebildet ist, in die ein ortsfest gelagertes Sperrelement, wie ein Haken, eingreift und das Sperrelement über eine formschlüssige Verbindung die Kraft der Feder - erste Feder - aufnimmt und das Sperrelement über eine zugehörige Feder - zweite Feder - in Führungsbahnen des Kulissenelements gehalten und abhängig von der Bewegungsrichtung des Steuerelements geführt ist, wobei eine Führungsbahn das Sperrelement einem Anschlag des Kulissenelements zuführt und eine weitere Führungsbahn zur Freigabe des Sperrelements dient, und dass zur Überlastabschaltung das Sperrelement in einem zusätzlichen Freiheitsgrad vom Anschlag des Kulissenelements durch die Feder des Steuerelements gegen die Kraft der Feder des Sperrelements heraushebbar ist, und der zusätzliche Freiheitsgrad des Sperrelements im Wesentlichen quer zur Kraftrichtung der Feder des Steuerelements verläuft und der zusätzliche Freiheitsgrad des Sperrelements durch das Schaltelement der Einheit zur Drehmomenterfassung freigebbar ist.

Eine einfache Ausbildung wird dadurch geschaffen, dass das Sperrelement aus einem Draht in Form eines Hakens gebildet ist, der an einem Ende eine Öse zur ortsfesten Lagerung aufweist und auf der anderen Seite ein abgewinkeltes Ende zum Eingriff in das Kulissenelement aufweist.

Hierzu wird ferner vorgeschlagen, dass das Sperrelement im Bereich der Anlenkung die zugeordnete Feder aufweist, die das abgewinkelte Ende in das Kulissenelement drückt.

Weiterhin ist vorgesehen, dass der elektrische Schalter als Hauptschalter des Bodenpflegegeräts angeordnet ist.

Eine weitere Ausbildung besteht darin, dass der Ein- und Aus-Position jeweils ein eigener Schalter zur Wechselschaltfunktion zugeordnet ist.

In der Zeichnung ist ein Ausführungsbeispiel der Erfindung schematisch dargestellt. Es zeigen:
- Fig. 1: einen Bürststaubsauger mit einem Bürstvorsatz und einem aufgesetzten Filtergehäuse;
- Fig. 2: einen Bürstvorsatz in perspektivischer Darstellung mit Drehmomenterfassung und Schaltelementen;
- Fig. 3: eine Seitenansicht einer Wirbelstromscheibe einer Einheit zur Drehmomenterfassung mit zugeordnetem Schwenkhebel zur Abschaltung;
- Fig. 4: eine schaubildliche Darstellung von Übertragungselementen mit steuerbarem Hauptschalter und außenliegendem Betätigungselement;
- Fig. 5 und: 6 eine Prinzipdarstellung einer Steuerstange mit einem Kulissenelement als Verriegelungsanordnung in einer Aus-Position des Hauptschalters;
- Fig. 7 und 8: eine Prinzipdarstellung gemäß Fig. 5 und 6 in einer Ein-Position und
- Fig. 9 und 10: eine Prinzipdarstellung gemäß Fig. 5 und 6 nach einer Sicherheitsabschaltung.

Bei einem Bürststaubsauger ist ein Bürstvorsatz 1 über ein schwenkbares Verbindungselement 3 als Anschlussstutzen mit einem aufsetzbaren Filtergehäuse 2 verbunden. Der Bürstvorsatz 1 besitzt einen elektrischen Antrieb 4 für eine Bürstwalze 5 über einen Antriebsstrang 6,7 und gleichzeitig für ein nicht näher dargestelltes Sauggebläse.

Im Antriebstrang 6,7 ist eine Einheit 8 zur Drehmomenterfassung angeordnet. Hierbei wird beim Überschreiten einer Drehmomentschwelle über einen schwenkbaren Hebel 9 ein Hebelarm 10 über eine Auslösemechanik betätigt und durch Übertragungselemente 13 mit einem federgespannten Schaltelement bzw. Steuerelement 14 ein elektrischer Schalter 11 zur Abschaltung des Antriebs 4 betätigt. Hierbei wird der schwenkbare Hebel 9 über eine Wirbelstromscheibe ausgelöst, wobei der Hebel 9 einen Magneten trägt. Selbstverständlich sind auch andere Ansteuerungen des Hebelarmes 10 möglich.

Der Schalter 11 ist zusätzlich parallel durch ein außenliegendes Betätigungselement 12 mit einer Ein- und Aus-Position am außenliegenden Teil des Bürstvorsatzes 1 schaltbar, wobei über das federgespannte Schaltelement 14 und ein Koppelelement 16 die Schaltstellung des Schalters 11 bei Abschaltung oberhalb einer Drehmomentschwelle durch Überlast auf das Betätigungselement 12 überträgt und die Ein-Position wieder einstellbar ist.

Das Steuerelement 14 als Steuerstange ist über eine ortsfeste Schlittenführung 23 angeordnet, die von einer zugeordneten Feder 15 beaufschlagt wird, wobei das Steuerelement 14 durch die Feder 15 in Richtung einer Aus-Position des Schalters 11 einstellbar ist. Das Steuerelement 14 ist dabei zur Verbindung mit dem außenliegenden Betätigungselement 12 über das Koppelelement 16 verbunden und somit das schwenkbar angeordnete Betätigungselement 12 mit dem Steuerelement 14 verbunden und eine Ein- und Aus-Position auf den Schalter 11 übertragbar.

Um die vorgenannten Schaltbewegungen durchzuführen, besitzt das Steuerelement 14 einen korrespondierenden Steuernocken 17 zum Schalter 11 als Wippschalter, der nach Lage des Steuerelementes 14 die Ein- oder Ausschaltung des Antriebs 4 durchführt.

Das geführte Steuerelement 14 wird durch die Feder 15 in die Aus-Position des Hauptschalters 11 eingestellt und ist über das Koppelelement 16 mit dem außenliegenden Betätigungselement 12 verbunden. Die Aus-Position wird durch eine gebildete Verriegelungsanordnung als Kulissenelement 18 des Steuerelementes 14 begrenzt, wobei ein ortsfest gelagertes Sperrelement in Form eines Hakenelementes 19 mit seinem abgewinkelten Ende 20 in das Kulissenelement 18 eingreift und begrenzt wird. Hierzu ist das Hakenelement 19 zur Lagerung über eine Öse 21 festgelegt und durch eine Feder 22 beaufschlagt gehalten und greift mit seinem abgewinkelten Ende 20 in eine Führungsbahn des Kulissenelementes 18 ein. Bei einer Ein-Position, die über das Betätigungselement 12 einstellbar ist, wird das Steuerelement 14 gegen die Kraft der Feder 15 verschoben und das Hakenelement 19 über eine Führungsbahn in dem Kulissenelement 18 durch einen Anschlag gehalten. Bei diesen Schaltbewegungen wird das Hakenelement 19 über das zugeordnete Schaltelement 10 im Kulissenelement 18 mit ihren Führungsbahnen gehalten.

Bei einer Sicherheitsabschaltung gibt das Schaltelement 10 die Führungsbahnen des Kulissenelementes 18 frei, so dass das Hakenelement 19 aus dem Kulissenelement 18 springt und somit das Steuerelement 14 durch die Feder 15 in eine Aus-Position einstellbar ist. Damit wird auch das Betätigungselement in die Aus-Position eingestellt.

Für einen Bürststaubsauger mit einer Sicherheitsabschaltung des Antriebs über eine Drehmomenterfassung der Bürstwalze bei Überlast ist vorgesehen, dass ein mechanisches Auslöseelement durch Übertragungselemente einen elektrischen Schalter für den Hauptschalter für die Abschaltung des Antriebs oberhalb einer Drehmomentenschwelle betätigt. Hierbei ist der Schalter zusätzlich parallel durch ein außenliegendes Betätigungselement mit einer Ein- und Aus-Position durch ein federbelastetes Steuerelement und ein Koppelelement verbunden, wobei durch das federbelastete Steuerelement die Schaltstellung des Schalters bei Abschaltung durch Überlast das Betätigungselement in eine Aus-Position verstellbar ist. Die Ein- und Aus-Position des Hauptschalters ist dabei durch das Betätigungselement parallel einstellbar. Das Steuerelement wird hierbei in der Ein-Position durch die zugeordnete Feder in einer Anordnung zur Rastung des Steuerelementes gehalten, wobei durch Verstellen des Steuerelementes über das Betätigungselement gegen den Druck der Feder eine Entriegelung als Aus-Position einstellbar ist.

## Patentansprüche

1. Bodenpflegegerät als Bürststaubsauger, mit einem dem Boden zugewandten Bürstvorsatz (1) zur Aufnahme mindestens einer angetriebenen Bürstwalze (5) mit einer Überlastsicherung, wobei der Bürstvorsatz (1) über ein verschwenkbares Verbindungselement als Anschlussstutzen für ein aufsetzbares Führungselement als Handhabe mit Handgriff und Staubsammelvorrichtung über korrespondierende Anschlüsse verbindbar ist, wobei mindestens ein elektrischer Motor als Antrieb für ein Sauggebläse sowie als Antrieb für die Bürstwalze (5) angeordnet ist, wobei der Bürstwalze (5) eine Einheit (8) zur Drehmomenterfassung zugeordnet ist und eine Abschaltung des Antriebs über einen durch die Drehmomenterfassung gesteuerten Schalter bei Überschreiten einer Drehmomentschwelle bei Überlast erfolgt, **dadurch gekennzeichnet, dass** ein bewegliches federgespanntes Steuerelement (14) einen elektrischen Schalter (11) betätigt und in einer gespannten Position einrastet, wobei ein außenliegendes Betätigungselement (12) mit dem Steuerelement (14) gekoppelt ist und das Steuerelement (14) durch Bedienung des Betätigungselementes (12) einrastet, wobei der elektrische Schalter (11) in der gespannten Position geschlossen und in der entspannten Position geöffnet ist, wobei die Einheit (8) zur Drehmomenterfassung ein mechanisches Auslöseelement (10) steuert und die Rastung (18) des Steuerelements (14) freigibt, und wobei die Federspannung das Steuerelement (14) bewegt und den elektrischen Schalter (11) öffnet.

2. Bodenpflegegerät nach Anspruch 1, **dadurch gekennzeichnet, dass** im eingerasteten Zustand des Steuerelements (14) durch Bedienung des Betätigungselements (12) die Rastung (18) lösbar ist.

3. Bodenpflegegerät nach Anspruch 1 oder 2, **dadurch gekennzeichnet, dass** das federgespannte Steuerelement (14) in einer ortsfesten Führung (23) angeordnet ist und das Steuerelement (14) mit dem Betätigungselement (12) über ein Koppelelement (16) verbunden ist.

4. Bodenpflegegerät nach Anspruch 1 bis 3, **dadurch gekennzeichnet, dass** beide Endlagen des Betätigungselements (12) als Ein- und Aus-Position ausgebildet sind.

5. Bodenpflegegerät nach einem der Ansprüche 1 bis 4, **dadurch gekennzeichnet, dass** das Steuerelement (14) translatorisch gelagert ist.

6. Bodenpflegegerät nach einem der Ansprüche 1 bis 4, **dadurch gekennzeichnet, dass** das Steuerelement (14) rotatorisch gelagert ist.

7. Bodenpflegegerät nach einem der Ansprüche 1 bis 6, **dadurch gekennzeichnet, dass** die Anordnung zur Rastung als Kulissenelement (18) im Steuerelement (14) ausgebildet ist, in die ein ortsfest gelagertes Sperrelement (19), wie ein Haken, eingreift und das Sperrelement (19) über eine formschlüssige Verbindung die Kraft der Feder (15) - erste Feder - aufnimmt und das Sperrelement (19) über eine zugehörige Feder (22) - zweite Feder - in Führungsbahnen des Kulissenelements (18) gehalten und abhängig von der Bewegungsrichtung des Steuerelements (14) geführt ist, wobei eine Führungsbahn das Sperrelement (19) einem Anschlag des Kulissenelements (18) zuführt und eine weitere Führungsbahn zur Freigabe des Sperrelements (19) dient, wobei zur Überlastabschaltung das Sperrelement (19) in einem zusätzlichen Freiheitsgrad vom Anschlag des Kulissenelements (18) durch die Feder (15) des Steuerelements (14) gegen die Kraft der Feder (22) des Sperrelements (19) heraushebbar ist, wobei der zusätzliche Freiheitsgrad des Sperrelements (19) im Wesentlichen quer zur Kraftrichtung der Feder (15) des Steuerelements (14) verläuft und durch das Schaltelement (10) der Einheit (8) zur Drehmomenterfassung freigebbar ist.

8. Bodenpflegegerät nach einen der Ansprüche 1 bis 7, **dadurch gekennzeichnet, dass** das Sperrelement (19) aus einem Draht in Form eines Haken gebildet ist, der an einem Ende eine Öse (21) zur ortsfesten Lagerung aufweist und auf der anderen Seite ein abgewinkeltes Ende (20) zum Eingriff in das Kulissenelement (18) aufweist.

9. Bodenpflegegerät nach einem der Ansprüche 1 bis 8, **dadurch gekennzeichnet, dass** das Sperrelement (19) im Bereich der Anlenkung die zugeordnete Feder (22) aufweist, die das abgewinkelte Ende in das Kulissenelement (18) drückt.

10. Bodenpflegegerät nach einem der Ansprüche 1 bis 9, **dadurch gekennzeichnet, dass** der elektrische Schalter (11) als Hauptschalter des Bodenpflegegeräts angeordnet ist.

11. Bodenpflegegerät nach einem der Ansprüche 1 bis 10, **dadurch gekennzeichnet, dass** der Ein- und Aus-Position jeweils ein eigener Schalter zur Wechselschaltfunktion zugeordnet ist.

## Claims

1. A floor care appliance in the form of a brush vacuum cleaner comprising a brush set (1) facing the floor for receiving at least one driven brush roller (5) with an overload protection, wherein the brush set (1) can be connected via a pivotable connecting element in the form of a connecting piece for an attachable guide element in the form of a handle to a hand grip and dust collecting device via corresponding connections, wherein at least one electric motor is provided as a drive for a suction fan and as a drive (5) of the brush roller, wherein the brush roller (5) is assigned a unit (8) for torque detection, and a shutdown of the drive is accomplished via a switch controlled by the torque detection when a torque threshold is exceeded in the event of overload, **characterized in that** a movable spring-loaded control element (14) actuates an electrical switch (11) and engages in a tensioned position, wherein an external actuating element (12) is coupled to the control element (14) and the control element (14) engages by operation of the actuating element (12), wherein the electrical switch (11) is closed in the tensioned position and open in the stress-relieved position, wherein the unit (8) for torque detection controls a mechanical triggering element (10) and releases the engagement (18) of the control element (14), and wherein the spring tension moves the control element (14) and opens the electrical switch (11).

2. The floor care appliance according to claim 1, **characterized in that** in the engaged state of the control element (14) the engagement (18) is releasable by operation of the actuating element (12).

3. The floor care appliance according to claim 1 or 2, **characterized in that** the spring-loaded control element (14) is disposed in a fixed guide (23) and the control element (14) is connected to the actuating element (12) via a coupling element (16).

4. The floor care appliance according to claim 1 to 3, **characterized in that** both end positions of the actuating element (12) are configured as on and off positions.

5. The floor care appliance according to any one of claims 1 to 4, **characterized in that** the control element (14) is mounted translationally.

6. The floor care appliance according to any one of claims 1 to 4, **characterized in that** the control element (14) is mounted rotationally.

7. The floor care appliance according to any one of claims 1 to 6, **characterized in that** the arrangement for the engagement is configured as a link element (18) in the control element (14), in which a fixedly mounted locking element (19) such as a hook, engages and the locking element (19) receives the force of the spring (15) - first spring - via a positive connection and the locking element (19) is held by means of an appurtenant spring (22) - second spring - in guide tracks of the link element (18) and is guided depending on the direction of movement of the control element (14), wherein a guide track feeds the locking element (19) to a stop of the link element (18) and a further guide track serves to release the locking element (18), wherein for the overload shutdown, the locking element (19), in an additional degree of freedom, can be raised from the stop of the link element (19) by the spring (15) of the control element (14) against the force of the spring (22) of the locking element, wherein the additional degree of freedom of the locking element (19) runs substantially transversely to the direction of force of the spring (15) of the control element (14) and the locking element can be released by the switch element (10) of the unit (8) for torque detection.

8. The floor care appliance according to any one of claims 1 to 7, **characterized in that** the locking element (19) is formed from a wire in the form of a hook which has an eye (21) at one end for fixed mounting and on the other side has a bent end (20) for engagement in the link element (18).

9. The floor care appliance according to any one of claims 1 to 8, **characterized in that** the locking element (19) has the associated spring (22) in the region of the linkage, which presses the bent end into the link element (18).

10. The floor care appliance according to any one of claims 1 to 9, **characterized in that** the electrical switch (11) is disposed as the main switch of the floor care appliance.

11. The floor care appliance according to any one of claims 1 to 10, **characterized in that** the on and off position is each assigned its own switch for the switchover function.

## Revendications

1. Appareil d'entretien du sol sous la forme d'un aspirateur à brosse, avec un élément avant à brosse (1) tourné vers le sol pour loger au moins une brosse cylindrique (5) entraînée avec une sécurité de surcharge, l'élément avant à brosse (1) pouvant être relié par le biais d'un élément de liaison pivotable en tant qu'embout de raccord pour un élément de guidage démontable sous la forme d'une manette avec poignée et un dispositif de collecte de poussière par le biais de raccords correspondants, au moins un moteur électrique étant disposé en tant que système d'entraînement pour un ventilateur aspirant ainsi que pour l'entraînement de la brosse cylindrique (5), une unité (8) étant attribuée à la brosse cylindrique (5) pour la saisie du couple et un arrêt du système d'entraînement ayant lieu en cas de surcharge par le biais d'un interrupteur commandé par la saisie de couple en cas de dépassement d'un seuil de couple, **caractérisé en ce qu'**un élément de commande mobile tendu par ressort (14) actionne un interrupteur électrique (11) et s'enclenche dans une position tendue, un élément de manoeuvre situé à l'extérieur (12) étant couplé à l'élément de commande (14) et l'élément de commande (14) s'enclenchant en actionnant l'élément de manoeuvre (12), l'interrupteur électrique (11) étant fermé dans la position tendue et étant ouvert dans la position détendue, l'unité (8) pour la saisie de couple commandant un élément de déclenchement mécanique (10) et libérant le cran (18) de l'élément de commande (14) et la tension de ressort déplaçant l'élément de commande (14) et ouvrant l'interrupteur électrique (11).

2. Appareil d'entretien du sol selon la revendication 1, **caractérisé en ce qu'**à l'état enclenché de l'élément de commande (14) le cran (18) peut être relâché en actionnant l'élément de manoeuvre (12).

3. Appareil d'entretien du sol selon la revendication 1 ou 2, **caractérisé en ce que** l'élément de commande (14) sous tension de ressort est disposé dans un guidage fixe (23) et l'élément de commande (14) est relié à l'élément de manoeuvre (12) par le biais d'un élément de couplage (16).

4. Appareil d'entretien du sol selon les revendications 1 à 3, **caractérisé en ce que** les deux positions extrêmes de l'élément de manoeuvre (12) sont constituées comme position de Marche et d'Arrêt.

5. Appareil d'entretien du sol selon l'une quelconque des revendications 1 à 4, **caractérisé en ce que** l'élément de commande (14) est logé de façon translatoire.

6. Appareil d'entretien du sol selon l'une quelconque des revendications 1 à 4, **caractérisé en ce que** l'élément de commande (14) est logé de façon rotatoire.

7. Appareil d'entretien du sol selon l'une quelconque des revendications 1 à 6, **caractérisé en ce que** le montage pour enclenchement est constitué dans l'élément de commande (14) comme élément de coulisse (18), dans lequel vient en prise, comme un crochet, un élément de blocage logé fixe (19) et l'élément de blocage (19) reçoit la force du ressort (15) [premier ressort] par le biais d'une liaison par conformité de forme et l'élément de blocage (19) est maintenu dans les glissières de guidage de l'élément de coulisse (18) par le biais du ressort correspondant (22) [deuxième ressort] et est guidé en fonction du sens de déplacement de l'élément de commande (14), une glissière de guidage acheminant l'élément de blocage (19) à une butée de l'élément de coulisse (18) et une autre glissière de guidage servant à la libération de l'élément de blocage (19), l'élément de blocage (19) pouvant être dégagé de la force du ressort (22) de l'élément de blocage (19), dans un degré de liberté supplémentaire de la butée de l'élément de coulisse (18) pour arrêt de la surcharge par le ressort (15) de l'élément de commande (14), le degré de liberté supplémentaire de l'élément de blocage (19) passant pour l'essentiel transversalement au sens de la force du ressort (15) de l'élément de commande (14) et pouvant être libéré pour la saisie de couple par l'élément de connexion (10) de l'unité (8).

8. Appareil d'entretien du sol selon l'une quelconque des revendications 1 à 7, **caractérisé en ce que** l'élément de blocage (19) est formé à partir d'un câble sous la forme d'un crochet, qui comporte à une extrémité un anneau (21) pour le logement fixe et comporte de l'autre côté une extrémité coudée (20) pour venir en prise dans l'élément de coulisse (18).

9. Appareil d'entretien du sol selon l'une quelconque des revendications 1 à 8, **caractérisé en ce que** l'élément de blocage (19) comporte dans la zone de l'articulation, le ressort attribué (22), qui appuie l'extrémité coudée dans l'élément de coulisse (18).

10. Appareil d'entretien du sol selon l'une quelconque des revendications 1 à 9, **caractérisé en ce que** l'interrupteur électrique (11) est monté en tant qu'interrupteur principal de l'appareil d'entretien du sol.

11. Appareil d'entretien du sol selon l'une quelconque des revendications 1 à 10, **caractérisé en ce qu'**un interrupteur propre est respectivement attribué à la position Marche et Arrêt pour le fonctionnement en va-et-vient.
